# EUROPÄISCHE PATENTSCHRIFT

(11) **EP 0 920 703 B1**
(45) Veröffentlichungstag und Bekanntmachung des Hinweises auf die Patenterteilung: **16.02.2000**
(21) Anmeldenummer: 97941834.0
(22) Anmeldetag: 21.08.1997
(51) Int. Cl.: H01H 1/22

(54) **BEWEGBARE KONTAKTANORDNUNG FÜR EINEN NIEDERSPANNUNGS-LEISTUNGSSCHALTER MIT EINEM SCHWENKLAGER**
MOVABLE CONTACT ARRANGEMENT FOR A LOW-VOLTAGE CIRCUIT BREAKER WITH A PIVOT BEARING
SYSTEME DE CONTACT MOBILE POUR DISJONCTEUR BASSE TENSION AVEC UN PALIER PIVOTANT

(30) Priorität: 21.08.1996 DE 19635366
(43) Veröffentlichungstag der Anmeldung: 09.06.1999
(73) Patentinhaber: SIEMENS AKTIENGESELLSCHAFT, 80333 München (DE)
(72) Erfinder: TÜRKMEN, Sezai, D-13629 Berlin (DE)
(86) Internationale Anmeldenummer: DE9701868
(87) Internationale Veröffentlichungsnummer: WO9808240

(56) Entgegenhaltungen:
- EP-A- 0 358 286
- DE-C- 4 416 105
- DE-U- 29 503 327
- US-A- 4 490 593

## Beschreibung

Die Erfindung betrifft eine bewegbare Kontaktanordnung für einen Niederspannungs-Leistungsschalter mit Kontakthebeln und einem die Kontakthebel aufnehmenden Kontakthebelträger sowie mit einem ortsfesten Leiterstück, das mit den Kontakthebeln durch biegsame Leiter verbunden ist, wobei der Kontakthebelträger um ein im Bereich des ortsfesten Leiterstückes angeordnetes Schwenklager bewegbar ist, das einen an den Kontakthebelträger angeformten Lagerzapfen und eine ortsfeste, in einem Gehäusekörper des Niederspannungs-Leistungsschalters angeordnete Lageröffnung umfaßt.

Eine Kontaktanordnung dieser Art ist im wesentlichen durch die DE 44 16 105 C1 bekanntgeworden. Die Figur 5 zeigt ergänzend eine Ansicht eines mit Kontakthebeln 1 bestückten Kontakthebelträgers 2 eines der genannten DE 44 16 105 C1 entsprechenden Leistungsschalters. Danach sind beide seitlichen Wangen 3 des Kontakthebelträgers 2 mit einem nach außen abragenden Lagerzapfen 4 versehen, der in eine Lageröffnung 5 eines abgebrochen angedeuteten Gehäusekörpers 6 des Leistungsschalters eingreift. Diese Anordnung bedingt bei mehrpoliger Ausführung des Leistungsschalters einen entsprechenden Platzbedarf in der Breite. Die abgebrochen angedeuteten Trennwände 7 zwischen den benachbarten Polen müssen daher eine der axialen Tiefe beider Lageröffnungen zuzüglich eines ausreichenden Zwischenraumes entsprechende Dicke aufweisen. Die beschriebene Bauform des Schwenklagers wirkt sich daher auf die Breite des Leistungsschalters aus.

Für die schwenkbare Lagerung der bewegbaren Kontaktanordnung eines Niederspannungs-Leistungsschalters gibt es weitere bekannte Lösungen. Beispielsweise ist in der DE 38 02 183 A1 eine Lösung dargestellt, bei welcher der Kontakthebelträger mitels eines Lagerbolzens an dem ortsfesten Leiterstück schwenkbar angebracht ist. Hierbei übergreifen seitliche Wangen des Kontakthebelträgers das ortsfeste Leiterstück, wodurch gleichfalls wie bei der zuvor erläuterten bekannten Lösung die Breite der bewegbaren Kontaktanordnung über das durch die elektrische Bemessung erforderliche Maß hinaus vergrößert wird.

Es sind auch Schwenklager für bewegbare Kontaktanordnungen bekannt, die ohne oder mit nur sehr geringem seitlichem Überstand über das ortsfeste Leiterstück auskommen. Ein derartiges, als stromübertragende Gelenkanordnung ausgebildetes Schwenklager ist z. B. in der US 4 490 593 A beschrieben. Im Unterschied zu derjenigen Bauform einer Kontaktanordnung, von der die Erfindung ausgeht, ist hierbei jeder einzelne Kontakthebel mit einem Lagerzapfen versehen. Dieser bildet zusammen mit Wendelfedern als Gleitelement auch ein Mittel zur Stromübertragung. Die Herstellung eines solchen stromübertragenden Schwenklagers erfordert einen verhältnismäßig großen Aufwand für die Bearbeitung des ortsfesten Leiterstückes. Auch sind stromübertragende Gelenkanordnungen mit Rücksicht auf ihren schwankenden elektrischen Übergangswiderstand nicht für alle Einsatzgebiete von Niederspannungs-Leistungsschaltern geeignet.

Der Erfindung liegt die Aufgabe zugrunde, ausgehend von einer Kontaktanordnung der eingangs genannten Art ein robustes Schwenklager für den Kontakthebelträger zu schaffen, das keine Vergrößerung der Breite der Kontaktanordnung über das aus Gründen der elektrischen Bemessung erforderliche Maß hinaus erfordert.

Gemäß der Erfindung wird diese Aufgabe daruch gelöst, daß der Kontakthebelträger nur einen etwa mittig angeordneten Lagerzapfen mit einer die Breite der bewegbaren Kontaktanordnung nicht übersteigende Länge aufweist und daß wenigstens eine Lageröffnung gleichfalls innerhalb des Breitenmaßes der bewegbaren Kontaktanordnung angeordnet ist, wobei die Lageröffnung durch zusammenwirkende Ausnehmungen bzw. Flächen von zwei trennbaren Baugruppen des Niederspannungs-Leistungsschalters gebildet ist.

Durch die Erfindung wird erreicht, daß keinerlei seitlicher Überstand des Schwenklagers über das ortsfeste Leiterstück zu berücksichtigen ist und demzufolge die Trennwände zwischen benachbarten Polen nur eine aus Gründen der elektrischen Isolation erforderliche Dicke aufzuweisen brauchen. Die Abmessungen des Leistungsschalters werden hierdurch in vorteilhafter Weise verringert. Dieser Vorteil geht jedoch nicht zu Lasten der mechanischen Zuverlässigkeit des Schwenklagers. Vielmehr steht nun eine erhebliche größere Stützweite für den Lagerzapfen zur Verfügung, was sich günstig auf die Lebensdauer und die Zuverlässigkeit des Leistungsschalters auswirkt.

Wie vorstehend ausgeführt, wird die Lageröffnung durch zusammenwirkende Ausnehmungen bzw. Flächen von zwei trennbaren Baugruppen des Niederspannungs-Leistungsschalters gebildet sein. Die vollständigen Lageröffnungen entstehen auf diese Weise erst beim Zusammenbau der Gehäusekörper, was die Montage des Kontakthebelträgers erleichtert. Dabei kann die eine Baugruppe durch den erwähnten Geäusekörper des Leistungsschalters und die weitere Baugruppe durch das die Ausnehmung wenigstens ortlich überdeckende ortsfeste Leiterstück gebildet sein.

Der Schwenkwinkel des Kontakthebelträgers beim Ein- und Ausschalten des Leistungsschalters ist verhältnismäßig gering. Deshalb ist es an sich möglich, den gesamten Endbereich des Kontakthebelträgers als Lagerzapfen auszubilden. Im Rahmen der Erfindung kann jedoch ein den Lagerzapfen tragender Hauptarm des Kontakthebelträgers in Richtung des Lagerzapfens derart verjüngt ausgebildet sein, der Lagerzapfen in zwei seitliche Zapfenbereiche unterteilt ist und daß jedem Zapfenbereich eine Lageröffnung zugeordnet ist. Auf diese Weise wird die größtmögliche Stützweite erzielt und damit bei verhältnismäßig geringem Aufwand eine toleranzarme Lagerung ermöglicht.

Abweichend von der üblichen Paarung eines zylindrischen Lagerzapfens mit einer zylindrischen Lageröffnung kann es für die Zwecke der Erfindung günstiger sein, wenn die Lageröffnung bzw. die Lageröffnungen eine polygonale Querschnittsform aufweist bzw. aufweisen. In Betracht kommt z.B. eine quadratische, hexagonale oder oktogonale Querschnittsform. Diese Formen sind im Rahmen der zur Herstellung von Gehäusekörpern aus Kunststoff gebräuchlichen Verfahren unter Umständen günstiger als zylindrische Lageröffnungen herstellbar und gestatten ferner die Unterbringung einer Vorratsmenge an Schmierstoff, die für die gesamte vorgesehene Lebensdauer des Leistungsschalters ausreichend ist.

Die Erfindung wir im folgenden anhand des in den Figuren dargestellten Ausführungsbeispieles näher erläutert.

Die Figur 1 zeigt eine bewegbare Kontaktanordnung in einer teilweise geschnittenen Seitenansicht.

Die Figur 2 zeigt die Kontaktanordnung gemäß der Figur 1 mit Blick auf die kontaktgebende Seite von Kontakthebeln.

Die Figuren 3 und 4 zeigen Einzelheiten von Lageröffnungen.

In der Figur 5 ist eine bewegbare Kontaktanordnung gezeigt, wie sie bei einem Leistungsschalter nach der DE 44 16 105 verwendet wird, und zwar in einer der Figur 2 entsprechenden Darstellung.

Die in der Figur 1 in einer Seitenansicht gezeigte bewegbare Kontaktanordnung 10 gehört zu einem nur als Umriß angedeuteten Niederspannungs-Leistungsschalter 11. Die Kontaktanordnung 11 umfaßt einen Kontakthebelträgere 12, der einstückig oder mehrteilig ausgebildet und der ganz oder teilweise aus isolierendem Kunststoff hergestellt sein kann. An dem Kontakthebelträger 12 sind vorzugsweise mehrere parallele Kontakthebel 13 mittels eines Lagerbolzens 14 schwenkbar angebracht. Kontaktkraftfedern 15 spannen die Kontakthebel 13 in Richtung eines ortsfesten Schaltkontaktes vor, der in der Figur 1 zur Vereinfachung der Darstellung fortgelassen ist. Insoweit wird auf auf die eingangs erwähnte DE 44 16 105 C1 verwiesen, in der eine vollständige Strombahn eines Niederspannungs-Leistungsschalters einschließlich einer zugehörigen Lichtbogenlöschkammer dargestellt und beschrieben ist.

Die Kontakthebel 13 sind mittels eines biegsamen Leiterseiles 16 oder mehrerer solcher Leiterseile mit einem ortsfesten Leiterstück 17 verbunden, das insbesondere als untere Anschlußschiene ausgebildet sein kann, die aus einem Gehäuse des Leistungsschalters 11 herausragt. Zusammen mit einer etwa den Kontakthebeln 13 gegenüberstehenden oberen Anschlußschiene (vgl. ebenfalls die genannte DE 44 16 105 C1) bilden die Kontakthebel 13, die Leiterseile 16 und das untere ortsfeste Leiterstück 17 die Strombahn eines Poles des Leistungsschalters 11.

Zum Ein- und Ausschalten führt der Kontakthebelträger 12 eine durch einen Doppelpfeil 20 angedeutete Schwenkbewegung aus, die durch eine schematisch angedeutete Antriebsvorrichtung 21 veranlaßt wird. Hierzu ist die Antriebsvorrichtung 21 mit dem Kontakthebelträger 12 an seiner den Kontakthebeln 13 gegenüberliegenden Rückseite durch ein gelenkiges Koppelgestänge 22 verbunden. Ein insgesamt mit 23 bezeichnetes Schwenklager für den Kontakthebelträger 12 befindet sich nahe dem ortsfesten Leiterstück 17 und umfaßt einen am unteren Ende eines Hauptarmes 24 des Kontakthebelträgers 12 angeordneten zylindrischen Lagerzapfen 25 sowie wenigstens eine Lageröffnung 26.

Wie bereits erwähnt, kann der Lagerzapfen die gesamte zur Verfügung stehende Breite der Kontaktanordnung 10 einnehmen, die im wesentlichen der Breite des ortsfesten Leiterstückes 17 entspricht. Wie jedoch näher die Figur 2 zeigt, kann der Hauptarm 24 des Kontakthebelträgers 12 in Richtung auf den Lagerzapfen 25 entsprechend der gestrichelten Darstellung verjüngt ausgebildet sein. Hierdurch werden zwei seitliche Zapfenbereiche 29 und 30 gebildet, denen jeweils eine eigene Lageröffung 31 bzw. 32 zugeordnet ist.

Unabhängig davon, ob eine durchgehende Lageröffnung oder zwei getrennte Lageröffnungen vorgesehen sind, können diese Lageröffnungen unterschiedlich in den Aufbau des Leistungsschalters 11 einbezogen sein. In dem Beispiel nach der Figur 1 ist die Lageröffnung 26 praktisch vollständig in einem Gehäusekörper 27 untergebracht und ist durch eine Ausnehmung 28 von rechtwinkliger Querschnittsform in Verbindung mit dem Leiterstück 17 gebildet. Die Tiefe der Ausnehmung 28 entspricht dabei wenigstens dem Durchmesser des Lagerzapfens 24. Das Leiterstück 17 überdeckt die Ausnehmung 28 nur örtlich und nur soweit, daß der Lagerzapfen 25 am Verlassen der Lageröffnung 26 gehindert wird. Diese Anordnung hat den Vorteil, daß beim Lösen des Leiterstückes 17 zugleich der Kontakthebelträger 12 freigegeben und daher die Montage und Demontage bei der Fertigung und der Wartung erleichtert wird.

Während die in der Figur 1 gezeigte Lageröffnung 26 eine etwa quadratische Querschnittsform aufweist, können auch andere polygonale Querschnittsformen vorteilhaft sein. Als Beispiel zeigt die Figur 3 eine Lageröffnung 33 mit hexagonaler Querschnittsform, die durch symmetrische Ausnehmungen in zwei zusammengefügten Gehäusekörpern 34 und 35 gebildet ist. Sinngemäß ist eine Lageröffnung 36 mit oktogonaler Gestalt gemäß der Figur 4 verwendbar.

In dem Ausführunsgbeispiel gemäß der Figur 1 befindet sich das Schwenklager 23 nahe dem inneren Ende des Leiterstückes 17 und unterhalb desselben. Offensichtlich sind auch andere Anordnungen im Bereich des Leiterstückes 17 möglich, z.B. in der Verlängerung des Leiterstückes 17 oder direkt oberhalb desselben. In diesen Fällen ist das Leiterstück 17 nicht als Abdeckung bzw. Begrenzung der betreffenden Lageröffnung benutzbar. Es empfiehlt sich dann, eine Anordnung entsprechend den Figuren 3 und 4 zu verwenden, bei der die Lageröffnungen durch zwei Gehäusekörper begrenzt werden.

## Patentansprüche

1. Bewegbare Kontaktanordnung (10) für einen Niederspannungs-Leistungschalter (11) mit Kontakthebeln (13) und einem die Kontakthebel (13) aufnehmenden Kontakthebelträger (12) sowie mit einem ortsfesten Leiterstück (17), das mit den Kontakthebeln (13) durch biegsame Leiter (16) verbunden ist, wobei der Kontakthebelträger (12) um ein im Bereich des ortsfesten Leiterstückes (17) angeordnetes Schwenklager (23) bewegbar ist, das einen an dem Kontakthebelträger (12) angeformten Lagerzapfen (25) und eine ortsfeste, in einem Gehäusekörper (27, 34, 35) des Niederspannungs-Leistungsschalters (11) angeordnete Lageröffnung (26, 33, 34) umfaßt,
**dadurch gekennzeichnet**, daß der Kontakthebelträger (12) nur einen etwa mittig angeordneten Lagerzapfen (25) mit einer die Breite der bewegbaren Kontaktanordnung (10) nicht übersteigenden Länge aufweist und daß wenigstens eine Lageröffnung (26, 33, 34) gleichfalls innerhalb des Breitenmaßes der bewegbaren Kontaktanordnung (10) angeordnet ist, wobei die Lageröffnung (26, 33, 34) durch zusammenwirkende Ausnehmungen bzw. Flächen von zwei trennbaren Baugruppen des Niederspannungs-Leistungsschalters (11) gebildet ist.

2. Bewegbare Kontakanordnung nach Anspruch 1,
**dadurch gekennzeichnet**, daß die eine Baugruppe durch den Gehäusekörper (27) und die weitere Baugruppe durch das die Ausnehmung (26) wenigstens örtlich überdeckende ortsfeste Leiterstück (17) gebildet ist.

3. Bewegbare Kontaktanordnung nach Anspruch 1,
**dadurch gekennzeichnet**, daß ein den Lagerzapfen (25) tragender Hauptarm (24) des Kontakthebelträgers (12) in Richtung des Lagerzapfens (25) derart verjüngt ausgebildet ist, daß der Lagerzapfen (23) in zwei seitliche Zapfenbereiche (29, 30) unterteilt ist und daß jedem Zapfenbereich (29, 30) eine Lageröffnung (31, 32, 33, 34) zugeordnet ist.

4. Bewegbare Kontaktanordnung nach Anspruch 1,
**dadurch gekennzeichnet**, daß die Lageröffnung bzw. die Lageröffnungen (26, 33, 34) eine polygonale Querschnittsform aufweist .

## Claims

1. Moveable contact arrangement (10) for a low-voltage circuit breaker (11) having contact levers (13) and a contact lever support (12) which holds the contact levers (13), as well as having a stationary conductor piece (17) which is connected to the contact levers (13) by flexible conductors (16), in which case the contact lever support (12) can be moved about a pivoting bearing (23) which is arranged in the region of the stationary conductor piece (17) and comprises a bearing journal (25) which is integrally formed on the contact lever support (12) and the stationary bearing opening (26, 33, 34) which is arranged in a housing body (27, 34, 35) of the low-voltage circuit breaker (11),
characterized in that
the contact lever support (12) has only one bearing journal (25), which is arranged approximately centrally and has a length which is not greater than the width of the moveable contact arrangement (10), and in that at least one bearing opening (26, 33, 34) is likewise arranged within the width dimension of the moveable contact arrangement (10), with the bearing opening (26, 33, 34) being formed by interacting recesses or surfaces of two separable assemblies of the low-voltage circuit breaker (11).

2. Moveable contact arrangement according to Claim 1,
characterized in that
one assembly is formed by the housing body (27) and the other assembly is formed by the stationary bearing piece (17) which at least partially covers the recess (26).

3. Moveable contact arrangement according to Claim 1,
characterized in that
a main arm (24) which is fitted with the bearing journal (25), of the contact lever support (12) is designed to be tapered in the direction of the bearing journal (25) such that the bearing journal (23) is subdivided into two lateral journal regions (29, 30), and in that each journal region (29, 30) has an associated bearing opening (31, 32, 33, 34).

4. Moveable contact arrangement according to Claim 1,
characterized in that
the bearing opening or the bearing openings (26, 33, 34) has or have a polygonal cross-sectional shape.

## Revendications

1. Ensemble (10) de contact mobile pour un disjoncteur (11) basse tension, comportant des leviers (13) de contact et un support (12) de leviers de contact recevant les leviers (13) de contact, ainsi qu'un élément (17) conducteur fixe, qui est relié aux leviers (13) de contact par des conducteurs (16) souples, le support (12) de leviers de contact pouvant être déplacé autour d'un palier (23) de pivotement, qui est disposé dans la région de l'élément (17) conducteur fixe et qui comprend un pivot (25) formé sur le support (12) de leviers de contact et une ouverture (26, 33, 34) fixe de palier, disposée dans un corps (27, 34, 35) de boîtier du disjoncteur (11) basse tension,
**caractérisé** en ce que le support (12) de leviers de contact comprend seulement un pivot (25) disposé environ au milieu, d'une longueur ne dépassant pas la largeur de l'ensemble (10) de contact mobile, et en ce qu'au moins une ouverture (26, 33, 34) de palier est également ménagée sans dépasser la largeur de l'ensemble (10) de contact mobile, l'ouverture (26, 33, 34) de palier étant formée par des évidements ou faces coopérants de deux sous-groupes séparables du disjoncteur (11) basse tension.

2. Ensemble de contact mobile suivant la revendication 1, **caractérisé** en ce qu'un des sous-groupes est formé par le corps (27) de boîtier, et l'autre sous-groupe par l'élément (17) conducteur fixe, qui recouvre au moins localement l'évidement (26).

3. Ensemble de contact mobile suivant la revendication 1, **caractérisé** en ce qu'un bras (24) principal, portant le pivot (25), du support (12) de leviers de contact est rétréci en direction du pivot (25) de telle sorte que le pivot (25) est subdivisé en deux régions (29, 30) latérales de pivot et qu'une ouverture (31, 32, 33, 34) de palier est associée à chaque région (29, 30) de pivot.

4. Ensemble de contact mobile suivant la revendication 1, **caractérisé** en ce que la ou les ouvertures (26, 33, 34) de palier ont une forme de section polygonale.
